# EUROPÄISCHE PATENTANMELDUNG

(11) **EP 0 291 535 A1**
(43) Veröffentlichungstag der Anmeldung: **23.11.1988**
(21) Anmeldenummer: 87902020.4
(22) Anmeldetag: 28.11.1986
(51) Int. Cl.: F04D 29/28

(54) **LAUFRAD FÜR ZENTRIFUGALVERDICHTER**

(71) Anmelder: PROIZVODSTVENNOE OBIEDINENIE 'NEVSKY ZAVOD' IMENI V.I.LENINA, Leningrad, 193029 (SU)
(72) Erfinder: ARKHIPOV, Vladimir Viktorovich, Leningrad, 195112 (SU); VELIKANOV, Gennady Fedorovich, Leningrad, 193024 (SU); RAER, Gilya Aizikovich, Leningrad, 195268 (SU); SARANTSEV, Kir Borisovich, Leningrad, 195213 (SU)
(74) Vertreter: Lehn, Werner
(86) Internationale Anmeldenummer: PCT/SU1986/000124
(87) Internationale Veröffentlichungsnummer: WO 1988/003994

(57) **Zusammenfassung**

Die Erfindung bezieht sich auf den Verdichterbau. Das Laufrad enthält eine Grundscheibe (1), bei der erfindungsgemäss der Winkel (ß) zwischen ihrer Innenfläche (5) und der Ebene (p), die senkrecht zur Drehachse (0-0) des Laufrads ist, um 0,5-1° grösser als der Winkel (a) zwischen ihrer Aussenfläche (4) und derselben Ebene (p) ist.

## Beschreibung

### Technisches Gebiet

Die Erfindung bezieht sich auf den Verdichterbau, insbesondere betrifft sie die Laufräder von Radialverdichtern.

### Zugrundeliegender Stand der Technik

Bekannt ist ein Laufrad für Radialverdichter, das eine Grundscheibe, die zylindrische Laufschaufeln und eine Deckscheibe enthält. Der Blechteil der Grundscheibe hat eine Innen- und eine Aussenfläche, deren Erzeugenden unter verschiedenem Winkel zur Ebene geneigt sind, die zur Drehachse des Laufrades normal verlauft (siehe z.B. V.F.Ris "Tsentrobezhnye kompressornye mashiny", Verlag M.-L. Mashinostroenie, 1964, S. 10, 265).

Die Grundscheibe des Laufrades besteht aus einem massiven Nabentragkörper und einem relativ dünnen Blechteil, wobei die Erzeugende der Innenfläche des Blechteils normal zur Drehachse verläuft und die Erzeugende der Aussenfläche des Blechteils der Grundscheibe zur Laufraddrehachse geneigt ist.

Auf die Grundscheibe wirkt das Biegemoment von den Fliehkräften der Masse der in bezug auf die Scheibe unsymmetrisch gelagerten Schaufeln und das Biegemoment der unsymmetrisch verteilten Blechteilmassen, wobei die beiden Momente einseitig gerichtet sind und sich summieren.

Die Höchstspannungen entstehen hierbei im Scheibenquerschnitt, der sich nahe an der Befestigungsstelle der Scheibe mit den Schaufeln befindet. In demselben Querschnitt findet neben der Konzentration von Spannungen, die von der Befestigung der Schaufeln an der Scheibe herruhren, der intensivste Verschleiss und die Korrosionswirkung des Gasstromes statt. Alles das erfordert, dass eine hohe Bruchsicherheit gewährleistet und Materialien mit hohen mechanischen Eigenschaften verwendet werden. Deshalb werden im bekannten Laufrad für die Herstellung der Grundscheiben Schmiedestücke aus hochfesten Stählen angewendet.

Die Verwendung von Schmiedestücken aus hochfesten Stählen für die Herstellung der Grundscheiben ist jedoch mit hohem Arbeitsaufwand und grossem Metallverbrauch für Halbzeuge verbunden. Die Benutzung von Walzmaterial bei der Herstellung von Grundscheiben wurde es ermöglichen, den Arbeitsaufwand und Metallbedarf beträchtlich herabzusetzen, aber das Walzmaterial hat niedrigere mechanische Eigenschaften, und es ist unmöglich, dieses in Rädern, die bei hohen Umfangsgeschwindigkeiten arbeiten, bei V > 180 m/s, zu verwenden.

### Offenbarung der Erfindung

Der vorliegenden Erfindung liegt die Aufgabe zugrunde, ein Laufrad für Radialverdichter zu entwickeln, bei dem durch jeweilige konstruktive Ausführung der Oberflächen der Grundscheibe die letztere ein niedriges Spannungsniveau an der Befestigungsstelle der Schaufeln an der Scheibe aufweisen, was es ermöglichen wurde, ein Walzmaterial zur Herstellung der Grundscheibe anzuwenden.

Die gestellte Aufgabe wird dadurch gelöst, dass im Laufrad für Radialverdichter; das eine Grundscheibe enthält, die zylindrische Schaufeln und eine Deckscheibe trägt sowie eine Innen-und eine Aussenfläche des Blechteils aufweist, deren Erzeugenden unter verschiedenem Winkel zur Ebene, die normal zur Drehachse des Laufrades verläuft, geneigt sind, erfindungsgemäss derWinkel zwischen der Innenfläche des Blechteils der Grundscheibe und der zur Drehachse des Laufrades senkrechten Ebene um 0,5 - 1° grösser als der Winkel zwischen der Aussenfläche und derselben Ebene ist.

Bei der Arbeit solch eines Laufrades wird der Blechteil der Grundscheibe von der Fliehkraft der Eigenmasse und von der Fliehkraft eines Teils der Masse der Schaufeln beansprucht. Beim gewählten Unterschied zwischen den Neigungswinkeln der Erzeugenden der Innenfläche und der Aussenfläche des Blechteils hat seine Querschnittsmittellinie einen solchen Neigungswinkel zur Laufraddrehachse, dass die Wirkungen von Biegemomenten der Fliehkräfte der Eigenmasse des Blechteils und der Fliehkräfte eines Teils der Masse der Schaufeln entgegengerichtet sind. Das summarische Biegemoment, das auf den Blechteil wirkt, wird durch eine Differenz zwischen diesen Momenten und folglich den Spannungen in seinem gefährdeten Querschnitt bestimmt. Die Grösse der Differenz zwischen den Neigungswinkeln (0,5-1°) der Erzeugenden der Innen- und der Aussanfläche des Blechteils wird ausgehend von der Bedingung gewählt, minimale Spannungen im gefährdeten Querschnitt zu gewährleitsten. Durch die Verminderung der Beanspruchungen im Blechteil der Grundscheibe wird es möglich, Grundscheiben aus Walzmaterial herzustellen.

### Kurze Beschreibung der Zeichnungen

Nachstehend wird die Erfindung durch eingehende Beschreibung eines Ausführungsbeispiels derselben unter Bezugnahme auf beigelegte Zeichnungen naher erläutert, wobei es zeigen:
Fig. 1 einen Teil des erfindungsgemässen Laufrads, Längsschnitt,
Fig. 2 Verläufe der Radial- und Tangentialspannungen der Innenfläche des Blechteils der Grundscheibe des erfindungsgemässen Laufrads und der Innenfläche des Blechteils der Grundscheibe eines bekannten Laufrads;
Fig. 3 Kennlinien der Abhängigkeit der Spannungsgrössen im gefährdeten Querschnitt der Grundscheibe von der Differenz zwischen den Neigungswinkeln der Erzeugenden der Oberflächen der Grundscheibe zu der zur Drehachse senkrechten Ebene, nach der Erfindung.

### Beste AusfÜhrungsform der Erfindung

Das erfindungsgemässe Laufrad für Radialverdichter enthält eine Grundscheibe 1 (Fig. 1), die starr mit dieser verbundene, und zwar angeschweisste bzw. angelötete zylindrische Laufschaufeln 2 und eine Deckscheibe 3 tragt. Der Blechteil der Grundscheibe 1 weist eine Aussenfläche 4 und eine Innenfläche 5 auf, deren Erzeugenden zu einer Ebene p, die zur Drehachse 0-0 des Laufrads senkrecht verläuft, unter Winkeln α und β geneigt sind, worin α eine Winkel, gebildet von der Erzeugenden der Aussenfläche 4 und der zur Drehachse 0-0 des Laufrads normale Ebene p, und einen Winkel, gebildet von der Erzeugenden der Innenfläche 5 und derselben Ebene p, bedeuten. Dabei ist der Winkel β grösser als der Winkel α um 0,5-1°.

In Fig. 1 sind bedingt der Aussendurchmesser D des Laufrads und die Breite b des Strömungsteils des Laufrads am Austritt des Stromes bezeichnet.

Bei Drehung des Laufrads ist ein Biegemoment M₁, das von den Fliehkräften F₁, F₂, ... Fᵢ der Eigenmasse des Blechteils der Grundscheibe 1 herrührt, nach der Seite . der Innenfläche 5 und ein Biegemoment M2 der (in der Zeichnung nicht angedeuteten) Fliehlkräfte der Masse der Schaufeln 2 nach der Seite der Aussenfläche 4 gerichtet, wobei das summarische Biegemoment der Differenz der Werte der Momente M₁ und M₂ gleich sein wird.

In Fig. 2 sind Verlaufe radialer G'ᵣ und und tangentialer Gᵣ und G'_{τ} (Umfangs-)spannungen der lnnenfläche 5 des Blechteils der Grundscheibe 1 des Laufrads gezeigt. Dabei sind mit ausgezogenen Linien die Spannungen Gᵢ und G_{τ} im erf^{_}indungsgemässen Laufrad und mit gestrichelten Linien G'ₚ und G'_{τ} in einem bekannten Laufrad dargestellt. In der Grundscheibe 1 des erfindungsgemässen Laufrads sind die Spannungen Gᵣ und G'_{τ} beträchtlich geringer (um 30-50%) als die Spannungen G'ᵣ und G'_{τ} in der Grundscheibe des bekannten Laufrads.

In Fig. 3 sind die sich experimentell ergebenden Ab- ₕäₙgᵢgₖₑᵢₜₑₙ der Werte maximaler Spannungen ^{G}rₘₐₓ und ^{G}τₘₐₓ der Innenflache 5 in der Grundscheibe 1 von der Differenz der Winkel (ß - α ) dargestellt. Diese Abhängigkeit ist für zwei Grenzwerte des Verhältnisses der Breite b des Strömungsteils am Austritt des Laufrads zum Aussendurch:- messer D des Laufrades gezeigt. Die Kurve 6 entspricht = 0,03 und die Kurve 7 - = 0,07 (die Laufräder mit 0, 03> >0,07 werden sehr selten verwendet, weil sie einen niedrigen Wirkungsgrad haben). Die Grösse der Differenz (ß - α) der Neigungswinkel der Erzeugenden der Aussen- 4 und der Innenfläche 5 des Blechteils zur Ebene p, die zur Drehachse 0-0 des Rades senkrecht ist, wird ausgehend von der Bedingung der Gewährleistung von minimalen Spannungen Gᵣ und G_{τ} im gefährdeten Querschnitt der Grundscheibe 1 gewählt, nämlich soll diese Differenz für die Laufräder mit _{D} = 0,05-0,07 in den Grenzen von 0,75 bis ₁,0° liegen, und für die Laufräder mit = 0,04-0,05 muss diese Differenz sich in den Grenzen von 0,5 bis 0,75° befinden.

Technisch-ökonomische Wirksamkeit debei der Anwendung der vorliegenden Erfindung besteht in der Herabsetzung der Beanspruchungen der Grundscheibe, was die Nabenstärke zu vermindern und für ihre Herstellung anstatt Schmiedestücke Walzmaterial zu verwenden, erlaubt, wodurch der Metallverbrauch und Arbeitsaufwand bei der Herstellung verringert werden.

### Gewerbliche Verwertbarkeit

Die vorliegende Erfindung kann am erfolgreichsten in den Laufrädern von Hochdruck-Radialverdichtern geschlos₋ senen Typs mit einseitigem Einsaugen Anwendung finden.

## Patentansprüche

Laufrad für Radialverdichter, enthaltend eine Grundscheibe (1), die zylindrische Laufschaufeln (2) und eine Deckscheibe (3) trägt sowie eine Aussen- (4) und eine Innenfläche (5) ihres Blechteils aufweist, deren Erzeugenden unter verschiedenen Winkeln zu der zur Drehachse (0-0) des Laufrades normalen Ebene (p) geneigt sind, dadurch gekennzeichnet, dass der Winkel (ß) zwischen der Innenfläche (5) des Blechteils der Grundscheibe (1) des Laufrads und der Ebene (p), die senkrecht zur Drehachse (0-0) des Laufrads verläuft, um 0,5-1° grösser als der Winkel (α) zwischen der Aussenfläche (4) des Blechteils der Grundscheibe (1) und derselben Ebene (p) ist.
